# FASCICULE DE BREVET EUROPEEN

(11) **EP 2 049 423 B1**
(45) Date de publication et mention de la délivrance du brevet: **04.11.2009**
(21) Numéro de dépôt: 07788985.5
(22) Date de dépôt: 12.06.2007
(51) Int. Cl.: B65H 1/02, B65H 3/48, B65H 3/12

(54) **DISPOSITIF DE DÉPILAGE AVEC UN ORGANE DE SOUFFLAGE ESCAMOTABLE**
ENTSTAPELUNGSVORRICHTUNG MIT EINEM EINZIEHBAREN BLASELEMENT
DESTACKING DEVICE WITH A RETRACTABLE BLOWING ELEMENT

(30) Priorité: 03.08.2006 FR 0653270
(43) Date de publication de la demande: 22.04.2009
(73) Titulaire: Solystic, 94257 Gentilly Cedex (FR)
(72) Inventeur: HUGUES, Damien, 26000 Valence (FR); VIVANT, Robert, 26120 Chabeuil (FR)
(74) Mandataire: Prugneau, Philippe
(86) Numéro de dépôt international: PCT/FR2007/051418
(87) Numéro de publication internationale: WO 2008/015347

(56) Documents cités:
- EP-A- 1 228 990
- EP-A1- 0 562 954
- FR-A- 1 416 727
- FR-A1- 2 797 856
- US-A- 3 847 383

## Description

L'invention concerne un dispositif de dépilage d'objets plats comprenant un magasin d'alimentation en objets plats dans lequel les objets plats sont disposés en pile sur chant et déplacés selon une certaine direction jusqu'à une plaque de dépilage disposée dans le prolongement dudit magasin d'alimentation pour être éjectés un à un selon une direction perpendiculaire à ladite certaine direction, le dispositif comprenant en outre un organe de soufflage disposé pour envoyer un jet d'air sur les objets plats.

L'invention concerne plus particulièrement un dispositif de dépilage d'envois postaux de petit format et de grand format dans une machine de tri postal. L'organe de soufflage contribue à mettre en éventail les envois à l'avant de la pile contre la plaque de dépilage et permet de limiter les situations de prises multiples d'envois.

On connaît du document de brevet FR 2 797 856 un dispositif de dépilage d'envois postaux destiné à être monté sur une machine de tri postal. Ce dispositif 1, décrit ci-après en référence à la figure 1, est muni d'un magasin motorisé M de surface globalement horizontale comprenant notamment un convoyeur à bande 2 sur lequel un opérateur dispose en pile sur chant des envois postaux E à sérialiser et une palette 3 sensiblement verticale également motorisée montée mobile le long d'un rail 4 et destinée à pousser la pile selon une certaine direction longitudinale indiquée par la flèche D en direction d'une plaque de dépilage 6. Les envois postaux de la pile sont alignés et maintenus latéralement par une rive de taquage 5 s'étendant verticalement selon ladite direction longitudinale sur un bord du magasin M. La plaque de dépilage 6 s'étend verticalement et chaque premier envoi de la pile ayant sa grande face en appui contre la plaque de dépilage est éjecté suivant une direction P perpendiculaire à la direction D vers la sortie du dépileur.

La plaque de dépilage 6 présente une ouverture dans le plan de laquelle est déplacée, suivant la direction P, une bande perforée 8 qui coopère avec une buse d'aspiration (non montrée) montée derrière la bande perforée. En fonctionnement, la pile d'envois postaux E est déplacée par le convoyeur à bande 2 et la palette 3 en direction de la plaque de dépilage 6 et le premier envoi de la pile vient en appui contre la plaque de dépilage 6. Cet envoi postal de la pile qui a sa grande face plaquée contre la plaque de dépilage, désigné par premier envoi postal courant E1, est éjecté selon la direction P sous l'effet combiné de la force d'aspiration de la buse et du mouvement de la bande perforée 9. Cet envoi postal est pincé entre les roues motorisées 9,10 d'axes verticaux fabriquées en élastomère élastiquement déformable pour être éjecté en sortie du dispositif de dépilage située dans le prolongement de la plaque 6.

Tous les envois postaux de la pile sont ainsi successivement sérialisés l'un derrière l'autre de la même manière, c'est à dire que l'envoi postal E2 disposé dans la pile juste derrière le premier envoi postal courant E1, est éjecté en sortie du dépileur à la suite de l'envoi E1.

De manière générale, les envois postaux dépilés un à un sont convoyés en série sur chant pour être amenés devant une tête de lecture. Une image de la face portant l'adresse de destination de chaque envoi est extraite par la tête de lecture et traitée dans un système de reconnaissance automatique d'adresse par OCR (Optical Charactere Recognition) de sorte à diriger les envois vers des sorties de tri spécifiques.

On observe avec le dispositif de dépilage du document de brevet FR 2 797 856 une proportion non négligeable d'envois en prise multiple. « Prise multiple » signifie qu'une pluralité d'envois, généralement deux, ont été éjectés simultanément par le dispositif de dépilage. Ces prises multiples d'envois entraînent des erreurs de tri préjudiciables à la fiabilité du tri ou au rendement de la machine de tri car une détection de ces envois entraîne leur rejet vers une sortie de tri de rejets suivi d'un tri manuel.

On connaît du document de brevet EP 0 562 954 une solution à ce problème de prise multiple. Cette solution présentée sur la figure 2 consiste à envoyer un jet d'air 11 par le dessus sur les premiers envois postaux de la pile d'envois postaux E, c'est à dire les envois proches de la plaque de dépilage 6, par exemple entre le premier envoi E1 et le second envoi E2. Ce jet d'air 11 est envoyé au moyen d'un organe ou rampe de soufflage 12. Le jet d'air 11 permet d'écarter légèrement en éventail les premiers envois postaux de la pile les uns par rapport aux autres de sorte que lorsque le premier envoi E1 est entraîné par la bande perforée 8, le second envoi E2, dissocié de l'envoi E1, n'est pas entraîné par l'envoi E1. La rampe de soufflage 12 est disposée à une hauteur telle qu'elle surplombe tous les envois postaux admis par la machine, y compris les envois postaux ayant le plus grand format.

Dans un dispositif de dépilage apte à dépiler à la fois des envois de grand format et des envois de petit format, la rampe de soufflage se trouve donc très au-dessus du bord supérieur des envois de petit format ce qui fait que l'efficacité du jet d'air 11 s'en trouve diminuée pour écarter correctement en éventail des envois postaux de petit format. Or, les prises multiples affectent principalement les envois postaux de petit format.

Le but de l'invention est donc de pallier l'inconvénient exposé ci-dessus en proposant un dispositif visant principalement à limiter les prises multiples pour les envois postaux de petit format notamment dans une machine de tri apte à traiter des envois de petit et de grand format.

A cet effet, l'invention a pour objet un dispositif de dépilage d'objets plats comprenant un magasin d'alimentation en objets plats dans lequel les objets plats sont disposés en pile sur chant et déplacés selon une certaine direction jusqu'à une plaque de dépilage disposée dans le prolongement dudit magasin d'alimentation pour être éjectés un à un selon une direction perpendiculaire à ladite certaine direction, le dispositif comprenant en outre un organe de soufflage disposé pour envoyer un jet d'air sur les objets plats, **caractérisé en ce que** ledit organe de soufflage est monté de manière escamotable dans la plaque de dépilage.

L'organe de soufflage peut alors être disposé à une hauteur appropriée à la dimension des envois de petit format sans gêner le traitement/dépilage des envois de grand format. En fonctionnement, l'organe de soufflage surplombe les envois de petit format et s'escamote lorsque qu'un envoi de grand format vient se plaquer contre la plaque de dépilage.

Avantageusement, ledit organe de soufflage est monté pour être escamoté dans la plaque de dépilage par un mouvement de translation selon ladite certaine direction.

Dans un premier mode de réalisation de l'invention, ledit organe de soufflage s'escamote dans la plaque de dépilage contre l'action d'un élément élastique de rappel et plus particulièrement d'un ressort. L'organe de soufflage est alors escamoté par la force de poussée exercée sur l'organe de soufflage par l'envoi de grand format courant à dépiler.

Dans un autre mode de réalisation particulier de l'invention, ledit organe de soufflage s'escamote dans la plaque de dépilage sous l'action d'un élément mécanique commandé en réponse à la réception d'un signal fourni par un capteur, ce capteur étant par exemple un capteur par réflexion optique disposé dans la plaque de dépilage, un capteur par contact mécanique ou encore un capteur barrage optique, pour détecter la présence d'un envoi de grand format en tête de la pile d'envois à dépiler.

L'invention sera mieux comprise à la lecture de la description qui suit en relation avec les dessins. Cette description n'est donnée qu'à titre d'exemple indicatif et nullement limitatif de l'invention.

L'invention s'étend également à une machine de traitement d'envois postaux comprenant un dispositif de dépilage tel que défini ci-dessus.
La figure 1 est une vue en perspective d'un dispositif d'alimentation pour un dépileur d'envois postaux connu de l'art antérieur.
La figure 2 illustre une rampe de soufflage agencée selon l'art antérieur.
La figure 3 est une vue en perspective d'un dispositif de dépilage selon l'invention avec une rampe de soufflage escamotable.
Les figures 4 et 5 sont des vues en coupe d'un dispositif de dépilage selon l'invention lorsque la rampe de soufflage est respectivement en position sortie et en position escamotée.
La figure 6 est une vue de derrière plus détaillée d'une rampe de soufflage selon l'invention.
La figure 7 illustre un second mode de réalisation d'un dispositif de dépilage selon l'invention.

On a représenté sur la figure 3, un dispositif de dépilage 1 pour une machine de tri postal selon l'invention. Les éléments communs avec le dispositif de l'art antérieur en référence à la figure 1 conservent les mêmes références numériques.

Le dispositif de dépilage 1 comprend un magasin motorisé M comportant un convoyeur à bande 2 et une palette 3 sensiblement verticale pour pousser en direction d'une plaque de dépilage 6 des envois postaux non représentés disposés en pile sur chant devant la palette selon la direction longitudinale D.

Le magasin motorisé M comprend en outre une chute motorisée C disposée entre le convoyeur à bande 2 et la plaque de dépilage 6. Le fond de la chute, situé à une distance d'environ 100 mm au-dessous de la surface du convoyeur à bande 2 et s'étendant sur environ 100 mm selon la direction D, est équipé d'une pluralité de convoyeurs à bande 30, par exemple quatre, prenant le relais du convoyeur à bande 2 pour convoyer les envois postaux suivant la direction D. La plaque de dépilage 6 a une position fixe et s'étend verticalement du fond de la chute C jusqu'à une hauteur supérieure à celle des envois postaux plats de plus grand format. La plaque 6 est orientée suivant la direction de dépilage P perpendiculaire à la direction D de déplacement des envois postaux dans le magasin motorisé M. La plaque de dépilage comprend dans sa partie inférieure deux ouvertures. Une bande perforée d'entraînement 8 coopérant avec une buse d'aspiration montée derrière se déplace à l'intérieur de chacune des ouvertures. Cette bande 8 se déplace dans le même plan que la surface de la plaque de dépilage selon la direction P.

Selon l'invention, un organe ou rampe de soufflage 13 est agencée de manière escamotable dans la plaque de dépilage 6 au-dessus de la bande perforée 8 de dépilage. Sur la figure 3, la rampe de soufflage 13 est en position sortie, c'est à dire en situation active. En position sortie, la rampe de soufflage 13 fait saillie au-delà de la surface de la plaque de dépilage 6 du côté du magasin M. La rampe de soufflage est plus particulièrement agencée de manière à diriger un flux d'air 14 (visible sur la figure 4) en dessous d'elle, plus particulièrement de façon légèrement inclinée par rapport à la verticale en direction du magasin M. La pression de soufflage de ce flux d'air 14 est de l'ordre de 1 bar.

Comme visible sur les figures 4 et 5, le bord inférieur de la rampe de soufflage 13, où le flux d'air 14 est libéré, est disposé par rapport au fond de la chute à une hauteur h légèrement supérieure à la hauteur d'un envoi postal considéré de petit format PF.

Par conséquent, lorsqu'un envoi de petit format PF devient le premier envoi E1, comme sur la figure 4, la rampe de soufflage 13 en position sortie ne gêne pas le placage de la face de cet envoi E1 contre la plaque de dépilage 6 et l'aspiration et l'entraînement par la bande perforée 8. Le jet d'air 14 vient alors souffler sur le dessus du premier envoi E1, s'insère entre le premier et le second envoi avec pour résultat d'écarter légèrement le premier envoi E1 du second envoi E2 et d'éviter leur éjection simultanée ou en prise multiple.

Lorsque, comme visible sur la figure 5, le premier envoi E1 est un envoi considéré de grand format GF, la rampe de soufflage 13 s'escamote à l'intérieur d'une ouverture dans la plaque de dépilage 6 de façon à ne pas dépasser de la surface de la plaque de dépilage 6.

Selon un premier mode de réalisation préféré de l'invention, la rampe de soufflage 13 est plus particulièrement une rampe de soufflage normalement en position sortie (saillante) qui rentre (s'escamote) dans la plaque de dépilage du fait d'une action de poussée exercée par contact par un premier envoi de grand format, lequel est poussé par les envois le succédant dans la pile, la palette 3 et les convoyeurs à bande 20.

On a représenté plus en détail sur la figure 6 la rampe de soufflage escamotable 13 de derrière. Cette rampe de soufflage 13 comporte une buse de soufflage 15 fixée sur un bâti 16 et connectée à un distributeur d'air 17. Le bâti 16 est monté mobile en translation le long de tiges de guidage 18 sur un support fixe 19 disposé derrière la plaque de dépilage 6. Un élément élastique de rappel et plus particulièrement un ressort 20 disposé entre le support fixe 19 et le bâti 16 pousse le bâti et la buse de soufflage en direction du magasin M jusqu'à une position de butée. La raideur du ressort peut être ajustée au moyen d'une vis de tarage 21. La force exercée par le ressort 20 est très faible et doit pouvoir être outrepassée par la force exercée par un envoi de grand format venant appuyer contre la buse de soufflage 15 lors de son placage contre la plaque de dépilage 6.

Bien entendu, le mouvement de la rampe de soufflage 13, évoqué ci dessus comme une translation peut également être un mouvement rotatif par exemple par rapport à un axe s'étendant dans la plaque de dépilage.

Un autre mode de réalisation de l'invention est représenté sur la figure 7. Ce dispositif selon l'invention comporte en outre un capteur 22' apte à détecter qu'un envoi de grand format GF approche de la plaque de dépilage et va donc entrer prochainement en contact avec la rampe de soufflage 13' normalement en position sortie. Ce capteur 22' envoie alors un signal à un système de commande 23' d'un dispositif d'entraînement 24' agencé pour déplacer la rampe de soufflage 13' d'une position sortie à une position escamotée dans la plaque de soufflage 6'.

Le capteur 22' est plus particulièrement un capteur réflexe permettant de détecter si le placage d'un envoi contre la plaque de dépilage 6' risque d'être perturbé par la rampe de soufflage 13' en position sortie. Ce capteur 22' est disposé dans la plaque de dépilage 6' à hauteur du bord inférieur de la rampe de soufflage 13' ou juste en dessous comme sur la figure 7. Il envoie un faisceau lumineux 26' horizontalement dans la direction des envois postaux et capte une réflexion de ce faisceau lumineux sur un envoi postal si cet envoi se trouve dans une zone proche du capteur et donc de la plaque, c'est à dire par exemple à moins de 10 mm de la plaque de dépilage 6'. On détecte ainsi les envois en approche de la plaque de dépilage ayant une hauteur supérieure à h, donc de grand format.

D'autres capteurs peuvent bien entendu être utilisés tels qu'une cellule photoélectrique barrage avec un émetteur et un récepteur disposés à une hauteur h parallèlement à la plaque de dépilage ou un capteur par contact constitué par un doigt ou interrupteur dépassant de la plaque de dépilage.

Le dispositif d'entraînement 24' est plus particulièrement un piston hydraulique réalisant un mouvement de translation de la rampe de soufflage comme illustré par la double flèche 27'. L'escamotage de la rampe de soufflage est alors commandé et piloté.

Selon l'invention, la rampe de soufflage peut souffler en continu ou par intermittence. En continu, un jet d'air est envoyé de façon permanente par la rampe de soufflage, que cette dernière soit en position sortie ou en position escamotée. Pour pallier certaines perturbations provoquées par le jet d'air lorsque la rampe de soufflage souffle en position escamotée risquant d'écarter un premier envoi de grand format de la plaque de dépilage, le jet d'air peut être coupé lorsque la rampe de soufflage se rétracte dans la plaque de dépilage 6. Le jet d'air peut par exemple être coupé avec un système d'électrovanne.

La hauteur h définit selon l'invention une limite entre la taille d'un envoi de grand format GF et d'un envoi de petit format PF et est plus particulièrement choisie en fonction de la taille des envois les plus affectés par les prises multiples. Cette hauteur h est d'environ une quinzaine de centimètres.

Il est évident que l'invention n'est nullement limitée aux détails des modes de réalisation qui viennent d'être décrits mais s'étend à toute variante évidente pour un homme de métier.

Il est bien évidemment possible d'installer, en plus de la rampe de soufflage escamotable selon l'invention, une autre rampe de soufflage identique à celle de l'art antérieur EP 0 562 954 pour souffler également sur le dessus des envois de grand format.

La rampe de soufflage selon l'invention peut encore être bloquée en position escamotée lorsque l'on dépile uniquement des envois postaux de grand format.

On peut encore imaginer un dispositif dans lequel, en réponse à la détection d'un envoi de grand format en approche de la plaque de dépilage, la rampe de soufflage s'escamote automatiquement verticalement vers le haut de sorte à souffler sur le haut des envois de grand format.

## Revendications

1. Dispositif de dépilage (1) d'objets plats (E) comprenant un magasin d'alimentation (M) en objets plats dans lequel les objets plats sont disposés en pile sur chant et déplacés selon une certaine direction (D) jusqu'à une plaque de dépilage (6,6') disposée dans le prolongement dudit magasin d'alimentation pour être éjectés un à un selon une direction perpendiculaire (P) à ladite certaine direction (D), le dispositif comprenant en outre un organe de soufflage (13,13') disposé pour envoyer un jet d'air (14) sur les objets plats, **caractérisé en ce que** ledit organe de soufflage est monté de manière escamotable dans la plaque de dépilage.

2. Dispositif de dépilage selon la revendication 1, dans lequel ledit organe de soufflage (13,13') est monté pour être escamoté par une translation selon ladite certaine direction (D).

3. Dispositif de dépilage selon la revendication 2, dans lequel ledit organe de soufflage (13,13') s'escamote dans la plaque de dépilage (6,6') contre l'action d'un élément élastique de rappel.

4. Dispositif de dépilage selon la revendication 2, dans lequel ledit organe de soufflage (13,13') s'escamote dans la plaque de dépilage (6,6') sous l'action d'un élément mécanique commandé en réponse à la réception d'un signal fourni par un capteur (22',23').

5. Dispositif de dépilage selon la revendication 4, dans lequel le capteur est un capteur par réflexion optique (22') disposé dans la plaque de dépilage.

6. Dispositif de dépilage selon la revendication 4, dans lequel le capteur est un capteur par contact mécanique.

7. Dispositif de dépilage selon la revendication 4, dans lequel le capteur est un capteur barrage optique.

8. Machine de traitement d'envois postaux **caractérisée en ce qu'**elle comprend un dispositif de dépilage selon l'une des revendications précédentes.

## Claims

1. Unstacker apparatus (1) for unstacking flat items (E), the unstacker apparatus comprising a flat item feed magazine (M) in which the flat items are disposed in a stack and on edge and are moved in a certain direction (D) until they reach an unstacking plate (6, 6') disposed in alignment with said feed magazine, whereupon they are ejected one-by-one in a perpendicular direction (P) that is perpendicular to said certain direction (D), the unstacker apparatus further comprising a blower member (13, 13') disposed so as to blow a jet of air (14) onto the flat items, said unstacker apparatus being **characterized in that** said blower member is mounted in a manner such as to be retractable into the unstacking plate.

2. Unstacker apparatus according to claim 1, in which said blower member (13, 13') is mounted to be retracted by moving in translation in said certain direction (D).

3. Unstacker apparatus according to claim 2, in which said blower member (13, 13') retracts into the unstacking plate (6, 6') against drive from a resilient return element.

4. Unstacker apparatus according to claim 2, in which said blower member (13, 13') retracts into the unstacking plate (6, 6') under drive from a mechanical control element in response to reception of a signal delivered by a sensor (22', 23').

5. Unstacker apparatus according to claim 4, in which the sensor is an optical reflection sensor (22') disposed in the unstacking plate.

6. Unstacker apparatus according to claim 4, in which the sensor is a mechanical contact sensor.

7. Unstacker apparatus according to claim 4, in which the sensor is an optical barrier sensor.

8. A machine for handling postal items, said machine being **characterized in that** it includes unstacker apparatus according to any preceding claim.

## Patentansprüche

1. Abstapelvorrichtung (1) flacher Gegenstände (E), umfassend ein Versorgungsmagazin (M) für flache Gegenstände, in dem die flachen Gegenstände auf Kante gestapelt angeordnet und gemäß einer bestimmten Richtung (D) bis zu einer in der Verlängerung des Versorgungsmagazins angeordneten Abstapelplatte (6, 6') verlagert werden, um einzeln gemäß einer Querrichtung (P) zu der bestimmten Richtung (D) ausgeworfen zu werden, wobei die Vorrichtung ferner ein Blasorgan (13, 13') umfasst, das angeordnet ist, um auf die flachen Gegenstände einen Luftstrom (14) abzugeben,
**dadurch gekennzeichnet,**
**dass** das Blasorgan auf eskamotierbare Weise in der Abstapelplatte angebracht ist.

2. Abstapelvorrichtung nach Anspruch 1, wobei das Blasorgan (13, 13') angebracht ist, um durch eine Translation gemäß der bestimmten Richtung (D) eskamotiert zu werden.

3. Abstapelvorrichtung nach Anspruch 2, wobei sich das Blasorgan (13, 13') in die Abstapelplatte (6, 6') gegen die Wirkung eines elastischen Vorspannelements eskamotiert.

4. Abstapelvorrichtung nach Anspruch 2, wobei sich das Blasorgan (13, 13') in die Abstapelplatte (6, 6') unter der Wirkung eines mechanischen Elements, das in Reaktion auf den Empfang eines von einem Sensor (22', 23') gelieferten Signals gesteuert wird, eskamotiert.

5. Abstapelvorrichtung nach Anspruch 4, wobei der Sensor ein optischer Reflexionssensor (22') ist, der in der Abstapelplatte angeordnet ist.

6. Abstapelvorrichtung nach Anspruch 4, wobei der Sensor ein Sensor mit mechanischem Kontakt ist.

7. Abstapelvorrichtung nach Anspruch 4, wobei der Sensor eine Lichtschranke ist.

8. Maschine zur Behandlung postalischer Sendungen, **dadurch gekennzeichnet, dass** sie eine Abstapelvorrichtung nach einem der vorstehenden Ansprüche umfasst.
